# EUROPÄISCHE PATENTSCHRIFT

(11) **EP 1 971 235 B1**
(45) Veröffentlichungstag und Bekanntmachung des Hinweises auf die Patenterteilung: **16.12.2015**
(21) Anmeldenummer: 06829674.8
(22) Anmeldetag: 16.12.2006
(51) Int. Cl.: A44B 19/00

(54) **REISSVERSCHLUSS, VERFAHREN ZU DESSEN HERSTELLUNG UND VERWENDUNG DESSELBEN**
ZIP FASTENER, PRODUCTION AND USE THEREOF
FERMETURE DECHIRABLE, PROCEDE POUR SA FABRICATION ET UTILISATION DE CETTE FERMETURE

(30) Priorität: 13.01.2006 DE 102006001744
(43) Veröffentlichungstag der Anmeldung: 24.09.2008
(73) Patentinhaber: Recticel Schlafkomfort GmbH, 44867 Bochum (DE)
(72) Erfinder: PEINSIPP, Gottfried, 44805 Bochum (DE); VEUTGEN, Markus, 45133 Essen (DE)
(74) Vertreter: Kluin, Jörg-Eden
(86) Internationale Anmeldenummer: PCT/EP2006/012146
(87) Internationale Veröffentlichungsnummer: WO 2007/087870

(56) Entgegenhaltungen:
- WO-A2-2004/026058
- DE-U1- 9 411 576
- US-A- 3 493 980
- US-A1- 2002 129 469

## Beschreibung

Die Erfindung betrifft die Verwendung eines Reißverschlusses zur wahlweisen Befestigung eines unteren und/ oberen Überzugs an einem Matratzenkern.

Reißverschlüsse umfassen an zwei Bändern befestigte Schließketten (Zähne, Spiralen, Wellen etc.), die durch einen Schieber beim Schließen wechselseitig ineinander und beim Öffnen auseinander gehakt werden.

Aus der DE 94 11 576 U1 ist ein textiles Verbindungselement mit zwei gleichen oder ungleichen Reißverschlusshälften bekannt, welches der Verbindung von Bekleidungsstücken dienen soll, die mit nicht zueinander passenden Reißverschlusshälften ausgestattet sind. Für den Fall, dass die Reißverschlusshälften sich in der Laufrichtung unterscheiden, weisen auch die Reisverschlusshälften des Verbindungselements unterschiedliche Laufrichtungen auf.

Aus der WO 2004/026058 A2 ist eine Reißverschlussanordnung mit vier Schließketten beschrieben, Diese Reisverschlussanordnung umfasst einen Schieber, der beim Verschieben ein Schließkettenpaar öffnet und gleichzeitig ein weiteres Schließkettenpaar schließt. Diese Reißverschlussanordnung ist zur Umformung von Gegenständen hinsichtlich Größe, Form, und Funktion vorgesehen.

Die US 3,493,980 offenbart eine Matratze, deren oberer und unterer Bezug mittels Reißverschluss an einem schmalseitigen umlaufenden Bezugsteil anbringbar sind.

Der Erfindung liegt die Aufgabe zugrunde, einen Bezug einer Matratze wahlweise als oberen oder als unteren Überzug verwenden zu können.

Diese Aufgabe wird durch die in Anspruch 1 wiedergegebene Verwendung eines Reißverschluss gelöst.

Da der aus der DE 94 11 576 bekannte Reißverschluss ein mittleres Band umfasst, an dessen beiden Längsrändern Schließketten vorgesehen sind, ist er geeignet, zwei parallel verlaufende Öffnungen voneinander unabhängig zu schließen bzw. zwei Teile mit dem Teil, an dem das mittlere Band angebracht ist, wahlweise zu befestigen. Er weist dementsprechend zwei äußere Bänder auf, die jeweils an ihrem einen Längsrand des mittleren Bandes zugewandten Längsrand eine entsprechende Schließkette aufweisen. Zum Schließen bzw. Öffnen der beiden so gebildeten Teilreißverschlüsse sind zwei Schieber vorgesehen, von denen der eine den einen Teilreißverschluss und der andere den anderen Teilreißverschluss betätigt. Die Schieber und die die beiden Teilreißverschlüsse bildenden Schließketten sind derart angeordnet, dass die Teilreißverschlüsse gegensinnig öffnend oder schließend wirken. Aufgrund dieser Maßnahme kann bei der erfindungsgemäßen Verwendung, bei der das mittlere Band an einer Umhüllung eines Matratzenkems angebracht ist, wahlweise ein Überzug an der Oberseite oder an der Unterseite der Matratze angebracht oder gleichzeitig ein Überzug an der Oberseite und ein weiterer an der Unterseite dieser Matratze befestigt werden.

Bei einer ersten bevorzugten Ausführungsform besteht das mittlere Band aus einem einstückigen Textilband, an dessen beiden Längsrändern dann die gegensinnig angeordneten Schließketten befestigt sind.

Bei einer weiteren Ausführungsform besteht das mittlere Band hingegen aus zwei aneinander befestigten Teilbändern, von denen jedes Teilband an einem Längsrand eine Schließkette umfasst. Bei diesem Ausführungsbeispiel sind mit anderen Worten zwei Teilbänder eines konventionellen Reißverschlusses gegensinnig aneinander befestigt.

Der Befestigung kann insbesondere dann, wenn es sich um Bänder aus textilem Werkstoff handelt, eine Nähnaht dienen.

Die Erfindung betrifft auch ein Verfahren zur Herstellung eines vorbeschriebenen, erfindungsgemäßen Reißverschlusses, bei dem das mittlere Band durch Vernähen zweier Teilbänder mit jeweils einer Schließkette an einem Längsrand vor der Anbringung des Reißverschlusses hergestellt wird. Bei dieser Variante des erfindungsgemäßen Verfahrens wird der Reißverschluss durch miteinander Vernähen zweier Teilbänder zweier herkömmlicher Reißverschlüsse hergestellt, wobei die beiden Teilbänder gegensinnig ausgerichtet sind.

Bei einer weiteren Variante des erfindungsgemäßen Verfahrens wird das mittlere Band durch Bestückung seiner beiden Längsränder mit gegensinnig ausgerichteten Schließketten hergestellt, so dass eine Naht im Bereich des mittleren Bandes nicht entsteht.

In der Zeichnung sind zwei bevorzugte Ausführungsbeispiele des für die erfindungsgemäße Verwendung vorgesehenen Reißverschlusses dargestellt. Es zeigen:
- Fig. 1: - schematisch - einen Abschnitt des ersten Ausführungsbeispiels in einer Aufsicht sowie
- Fig. 2: das zweite Ausführungsbeispiel in derselben Darstellung wie Fig. 1.

Der in Fig. 1 als Ganzes mit 100 bezeichnete Reißverschluss umfasst ein mittleres Band 1, welches an seinen beiden Längsrändern 2, 3 jeweils eine gegensinnig ausgerichtete Schließkette 4, 5 trägt. Das mittlere Band 1 besteht aus Teilbändern 1', 1", die mit einer sich parallel zu den Längsrändern 2, 3 erstreckenden Nähnaht 6 miteinander verbunden sind.

Die weiteren Bestandteile des erfindungsgemäßen Reißverschlusses 100 bilden äußere Bänder 7, 8, die jeweils an ihrem dem mittleren Band 1 zugewandten Rand 9, 10 Schließketten 11, 12 aufweisen, die wahlweise mit den Schließketten 4 bzw. 5 des mittleren Bandes 1 mittels Schieber 13, 14 in oder außer Eingriff gebracht werden können.

Zwischen dem in Fig. 2 dargestellten Reißverschluss 200 und dem in Fig. 1 dargestellten Reißverschluss 100 besteht lediglich der Unterschied, dass das mittlere Band 201 einstückig hergestellt ist, so dass die Nähnaht 6 fehlt.

### Bezugszeichenliste:

- 100, 200: Reißverschluss
- 1: mittleres Band
- 1', 1": Teilbänder
- 2, 3: Längsränder
- 4, 5: Schließketten
- 6: Nähnaht
- 7, 8: äußere Ränder
- 9, 10: Ränder
- 11, 12: Schließketten
- 13, 14: Schieber
- 201: mittleres Band

## Patentansprüche

1. Verwendung eines Reißverschlusses (100, 200),
mit einem mittleren Band (1, 201), welches an einer Umhüllung eines Matratzenkern angebracht ist und an dessen beiden Längsrändern (2, 3) Schließketten (4, 5) vorgesehen sind,
mit zwei äußeren Bändern (7, 8), die jeweils an ihrem einen Längsrand (2, 3) des mittleren Bandes (1) zugewandten Längsrand (9, 10) eine Schließkette (11, 12) aufweisen,
und mit zwei Schiebern (13, 14), von denen der eine eine Schließkette (11, 12) des einen äußeren Bandes (7) und die zugewandte Schließkette (4) des einen Längsrandes (2) des mittleren Bandes (1) und der andere die Schließkette (12) des anderen äußeren Bandes (8) und die zugewandte Schließkette (5) des anderen Längsrandes (3) des mittleren Bandes (1) beim Schließen wechselseitig ineinander und beim Öffnen auseinander hakt,
wobei die beiden Schieber (13, 14) und die zugeordneten Schließketten (4, 11; 5, 12) gegensinnig öffnend oder schließend angeordnet sind,
zur wahlweisen Befestigung eines unteren und/oder oberen Überzugs an dem Matratzenkern.

2. Verwendung nach Anspruch 1, **dadurch gekennzeichnet, dass** das mittlere Band (201) des Reißverschlusses (200) aus einem einstückigen Textilband besteht.

3. Verwendung nach Anspruch 1, **dadurch gekennzeichnet, dass** das mittlere Band (1) des Reißverschlusses (100) aus zwei aneinander befestigten Teilbändern (1', 1 ") besteht, von denen jedes Teilband (1', 1") an einem Längsrand eine Schließkette umfasst.

4. Verwendung nach Anspruch 3, **dadurch gekennzeichnet, dass** die beiden Teilbänder (1', 1 ") durch eine Nähnaht (6) aneinander befestigt sind.

5. Verfahren zur Herstellung eines Reißverschlusses zur Verwendung nach einem der Ansprüche 1 bis 4, bei dem das mittlere Band (1) durch Vernähen zweier Teilbänder (1', 1") mit jeweils einer Schließkette (4, 5) an einem Längsrand (2, 3) vor der Anbringung des Reißverschlusses hergestellt wird.

6. Verfahren zur Herstellung eines Reißverschlusses zur Verwendung nach einem der Ansprüche 1 bis 4, bei dem das mittlere Band (201) durch Bestückung der beiden Längsränder eines Bandes mit Schließketten hergestellt wird.

## Claims

1. Use of a zipper (100, 200),
having a center tape (1, 201), which is affixed to a cover of a mattress core, and at the two longitudinal edges (2, 3) of which closing chains (4, 5) are provided, having two outer tapes (7, 8), which each have a closing chain (11, 12),
and having two sliders (13, 14), of which the one alternately hooks a closing chain (11, 12) of the one outer tape (7) and the facing closing chain (4) of the one longitudinal edge (2) of the center tape (1) into one another for closing and unhooks them from one another for opening, and the other hooks the closing chain (12) of the other outer tape (8) and the facing closing chain of the other longitudinal edge (3) of the center tape (1) into one another for closing and unhooks them from one another for opening,
wherein the two sliders (13, 14) and the related closing chains (4, 11; 5, 12) are disposed to open or close in opposite directions,
for optional attachment of a lower and/or upper cover to the mattress core.

2. Use according to claim 1, **characterized in that** the center tape (201) of the zipper (200) consists of a one-piece textile tape.

3. Use according to claim 1, **characterized in that** the center tape (1) of the zipper (100) consists of two partial tapes (1', 1") that are attached to one another, of which each partial tape (1', 1") comprises a closing chain at a longitudinal edge.

4. Use according to claim 3, **characterized in that** the two partial tapes (1', 1") are attached to one another by means of a sewn seam (6).

5. Method for the production of a zipper for use according to one of claims 1 to 4, in which the center tape (1) is produced by means of sewing together two partial tapes (1', 1"), each having a closing chain (4, 5) on a longitudinal edge (2, 3), before affixing the zipper.

6. Method for the production of a zipper for use according to one of claims 1 to 4, in which the center tape (201) is produced by means of equipping the two longitudinal edges of a tape with closing chains.

## Revendications

1. Utilisation d'une fermeture à glissières (100, 200), comprenant
une bande centrale (1, 201) qui est fixée à une enveloppe d'une âme de matelas et sur les deux bords longitudinaux (2, 3) de laquelle sont prévus des chaînes de fermeture (4, 5), deux bandes extérieures (7, 8) qui comportent chacune au niveau de leur bord longitudinal (9, 10), tourné vers un bord longitudinal (2, 3) de la bande centrale (1), une chaîne de fermeture (11, 12),
et deux glissières (13, 14), dont l'un coopère avec une chaîne de fermeture (11, 12) de la bande extérieure (7) et la chaîne de fermeture (4) opposée du bord longitudinal (2) de la bande centrale (1) et l'autre coopère avec la chaîne de fermeture (12) de l'autre bande extérieure (8) et la chaîne de fermeture (5) opposée de l'autre bord longitudinal (3) de la bande centrale (1) dans le sens de l'engrènement lors de la fermeture et dans le sens du désengrènement lors de l'ouverture,
les deux glissières (13, 14) et les chaînes de fermeture (4, 11 ; 5, 12) associées étant disposées pour effectuer l'ouverture ou la fermeture dans des sens opposés, afin de fixer au choix un revêtement inférieur et/ou supérieur à de l'âme du matelas.

2. Utilisation selon la revendication 1, **caractérisée en ce que** la bande centrale (201) de la fermeture à glissières (200) est constituée d'une bande de textile d'une seule pièce.

3. Utilisation selon la revendication 1, **caractérisée en ce que** la bande centrale (1) de la fermeture à glissières (100) est constituée de deux sous-bandes (1', 1") fixées l'une à l'autre, chaque sous-bande (1', 1") comportant au niveau d'un bord longitudinal une chaîne de fermeture.

4. Utilisation selon la revendication 3, **caractérisée en ce que** les deux sous-bandes (1', 1") sont fixées l'une à l'autre au moyen d'une couture (6).

5. Procédé de fabrication d'une fermeture à glissières destinée à être utilisée selon l'une des revendications 1 à 4, dans lequel la bande centrale (1) est réalisée par couture de deux sous-bandes (1', 1") comportant chacune une chaîne de fermeture (4, 5) au niveau d'un bord longitudinal (2, 3) avant la fixation de la fermeture à glissières.

6. Procédé de fabrication d'une fermeture à glissières destinée à être utilisée selon l'une des revendications 1 à 4, dans lequel la bande centrale (201) est réalisée par intégration des chaînes de fermeture aux deux bords longitudinaux d'une bande.
